# EUROPÄISCHE PATENTSCHRIFT

(11) **EP 1 448 021 B1**
(45) Veröffentlichungstag und Bekanntmachung des Hinweises auf die Patenterteilung: **01.04.2015**
(21) Anmeldenummer: 04001576.0
(22) Anmeldetag: 26.01.2004
(51) Int. Cl.: H04R 25/00

(54) **Hörgerät mit Datenübertragungseinrichtung**
Hearing aid with data transmission apparatus
Prothèses auditive avec dispositif de transmission de données

(30) Priorität: 12.02.2003 DE 10305833
(43) Veröffentlichungstag der Anmeldung: 18.08.2004
(73) Patentinhaber: Siemens Audiologische Technik GmbH, 91058 Erlangen (DE)
(72) Erfinder: Niederdränk, Torsten, Dr., 91056 Erlangen (DE); Pfannenmüller, Gerhard, 90522 Oberasbach (DE); Rückerl, Gottfried, 90461 Nürnberg (DE)
(74) Vertreter: Maier, Daniel Oliver

(56) Entgegenhaltungen:
- WO-A-01/80795
- CH-A- 552 329
- SU-A1- 1 192 105

## Beschreibung

Die vorliegende Erfindung betrifft eine Datenübertragungseinrichtung für Hörgeräte mit einer modulierbaren Oszillatorschaltung zur Erzeugung eines veränderbaren Sendesignals und einer Antenneneinrichtung zum Abstrahlen des Sendesignals.

Bei der drahtlosen Datenübertragung zwischen Hörgeräten beziehungsweise zwischen einem Hörgerät und einer Fernbedieneinheit ist es erforderlich, dass das Hörgerät beziehungsweise die Hörgeräte einen modulierbaren Sendeoszillator aufweisen, der in den integrierten Schaltkreis des jeweiligen Hörgeräts integrierbar sein sollte. Für die Sendeeinrichtungen in Hörgeräten liegen jedoch sehr spezielle Randbedingungen vor. Zum einem ist dies der geringe zur Verfügung stehende Raum insbesondere in In-dem-Ohr-Hörgeräten und zum anderen der sehr geringe zur Verfügung stehende Strom zur Versorgung des Senders, der üblicherweise im Mikroamperebereich liegt. Eine weitere Randbedingung ist die für die Übertragung notwendige hohe Frequenzstabilität, die üblicherweise nur mit einem Quarz-Oszillator erreicht werden kann.

Bisher konnten diese Randbedingungen lediglich durch amplitudenmodulierte Sender in Hörgeräten eingehalten werden, um beispielsweise sogenannte Cross- und Bi-Cross-Übertragungen zwischen Hörgeräten zu gewährleisten. Für die Sender wurden gängige Oszillator-Standard-Schaltungen verwendet. Nachteilig an diesen Standardschaltungen ist der hohe Stromverbrauch sowie die Verwendung eines verhältnismäßig voluminösen Quarzoszillators als Frequenznormal.

In diesem Zusammenhang ist aus der Druckschrift DE 101 15 896 ein Hörgerätesystem mit einem programmierbaren Hörgerät und einer Sende- und Empfangseinheit bekannt. Bei dem Hörgerät ist zur drahtlosen Programmierung eine lösbar mit dem Hörgerät verbundene Sende- und Empfangseinheit vorgesehen. Diese weist vorzugsweise die äußere Form einer Hörgeräte-Batterie auf und ist zum Programmieren in das Batteriefach des Hörgeräts einsetzbar. Hierdurch sind zum drahtlosen Programmieren des Hörgeräts notwendige Komponenten nur während des Programmierens mit dem Hörgerät verbunden. Bei der Programmierung des Hörgeräts werden in einem externen Programmiergerät Daten bereitgestellt und über eine Sende- und Empfangsspule in Form elektromagnetischer Wellen auf eine separate, dem Hörgerät zugeordnete Sende- und Empfangsspule übertragen.

Aus der Druckschrift WO 01/8079 5 A1 ist ein Cochlea-Implantat mit transcutaner Energieversorgung bekannt. Die Empfangsschaltung weist einen LC-Schwingkreis auf, dessen Spule als Antenne verwendet werden kann.

Darüber hinaus zeigt die Druckschrift SU 119 2105 A eine Ansteuerspaltung für einen LC-Schwingkreis. Die Ansteuerschaltung besitzt einen Komparator, der die Spannung eines Verstärkers mit derjenigen eines RC-Filters vergleicht und damit einen Schalter ansteuert, mit welchem Impulse erzeugt werden. Mit den Impulsen wird der LC-Schwingkreis angeregt.

Darüber hinaus offenbart die Druckschrift CH 552 329 A einen Rundfunkempfänger, der in ein Hörgeräte-Gehäuse eingebaut ist. Für eine Bereichsumschaltung ist ein Abstimmschwingkreis vorgesehen. Das Abstimmen erfolgt durch Zuschalten einer zusätzlichen Kapazität.

Die Aufgabe der vorliegenden Erfindung besteht somit darin, ein Hörgerät mit einer Datenübertragungseinrichtung mit geringem Platzbedarf und geringem Stromverbrauch bereitzustellen.

Erfindungsgemäß wird diese Aufgabe gelöst durch ein Hörgerät nach Anspruch 1.

Da an Stelle eines Quarzoszillators ein LC-Schwingkreis als Sendeoszillator verwendet wird, kann dieser auf Grund seines geringen Volumens zumindest teilweise in die integrierte Schaltung des Hörgeräts aufgenommen werden. Wenn der Schwingkreis eine hohe Güte besitzt, kann der Sender mit einem guten Wirkungsgrad betrieben werden. Dies ist insbesondere deswegen vorteilhaft, da der Sendeoszillator im Hörgerät mit einer sehr niedrigen Versorgungsspannung betrieben werden kann, wobei die Amplitude der Sendespannung den verfügbaren Bereich soweit wie möglich ausnutzen sollte. Somit lässt sich ein verhältnismäßig großer Anteil der dem Schwingkreis zugeführten Leistung abstrahlen , womit ein hoher Wirkungsgrad erzielt werden kann.

Die Datenübertragungseinrichtung besitzt einen Ansteuerschaltkreis, mit dem ausschließlich während einer negativen oder positiven Halbwelle der Schwingung der Oszillatorschaltung eine einstellbare Energiemenge in die Oszillatorschaltung eingespeist wird. Somit kann die begrenzte Batteriekapazität besser ausgenutzt werden. Diese Halbwelleneinspeisung lässt sich besonders vorteilhaft mit Hilfe eines Stromspiegels, der von einer die Polarität der Schwingung überwachenden Komparatorschaltung angesteuert wird, realisieren. Vorzugsweise ist dabei der Stromspiegel zur Steuerung der abzugebenden Sendeleistung und der Schwingungsamplitude verwendbar.

Vorteilhafterweise ist in der Datenübertragungseinrichtung eine Modulatorschaltung, die an die Oszillatorschaltung angeschlossen ist und die ein zuschaltbares Kondensatorelement umfasst, zur Frequenzmodulation der Schwingung der Oszillatorschaltung vorgesehen. Dieses zuschaltbare Kondensatorelement weist einen sehr geringen Platzbedarf auf und kann gegebenenfalls auf den IC integriert werden. Dieser Aufbau gewährleistet darüber hinaus auch ohne Weiteres, eine Amplitudenmodulation des abzustrahlenden Signals durchzuführen.

Zum Trimmen der Resonanzfrequenz der Oszillatorschaltung ist eine Trimmeinrichtung, die an die Oszillatorschaltung angeschlossen ist, vorgesehen. Diese hat den Zweck, die Resonanzfrequenz, die auf Grund der Bauteiletoleranzen vom Sollwert abweichen kann, durch Zu- oder Wegschalten von Kapazitätselementen einzustellen.

Die vorliegende Erfindung wird nun anhand der beigefügten Zeichnungen näher erläutert, in denen zeigen:
- FIG 1: ein Schaltungsdiagramm eines erfindungsgemäßen Sendeoszillators;
- FIG 2: ein Schaltungsdiagramm eines erweiterten erfindungsgemäßen Schaltungsoszillators; und
- FIG 3: ein Schaltungsdiagramm eines alternativen Sendeoszillators.

Die nachfolgenden Ausführungsbeispiele stellen bevorzugte Ausführungsformen der vorliegenden Erfindung dar. Bei der erfindungsgemässen Ausführung gemäß FIG 1 wird der Sendeoszillator durch einen parallelen LC-Schwingkreis gebildet. Eine Klemme des Parallelschwingkreises LC ist mit einem festen Potential VP, das ein DC-Potential darstellt, welches beispielsweise direkt der Versorgungs- beziehungsweise Batteriespannung entspricht oder auch von einer eventuell vorhandenen Spannungsvervielfacherschaltung abgeleitet werden kann, versorgt. Die zweite Klemme P des Parallelschwingkreises LC ist als freischwingender Pol ausgestaltet. Ein Komparator K überwacht den freischwingenden Pol P gegenüber dem Versorgungspotential VP. Das Ausgangssignal des Komparators K dient zur Steuerung einer steuerbaren Stromquelle I. Die Stromquelle I ist zwischen eine Versorgungsklemme + und einen mit zwei Feldeffekttransistoren T1, T2 gebildeten Stromspiegel, der zur Entkopplung und Impedanzanpassung der Oszillatorschaltung LC dient, geschlossen. Der erste Feldeffekttransistor T1 des Stromspiegels ist mit seinem Drain an den einen Eingang des Komparators K beziehungsweise den frei schwingenden Pol P angeschlossen. Mit der Source ist der Transistor T1 an Masse geschaltet. Das Gate des Feldeffekttransistors T1 ist mit dem Gate des zweiten Feldeffekttransistors T2 des Stromspiegels verbunden. Gate und Drain des zweiten Feldeffekttransistors T2 sind ebenfalls miteinander verbunden. Die Source des Feldeffekttransistors T2 ist wiederum an Masse geschaltet. Das Drain des Feldeffekttransistors T2 ist mit der steuerbaren Stromquelle I verbunden. Weitere Steuersignale erhält die steuerbare Stromquelle I von einer Anlaufschaltung AS und einer Trimmschaltung TS.

Der Komparator K überwacht den frei schwingenden Pol P des LC-Schwingkreises. Für Pegel, die kleiner als das feste Ruhepotential VP sind, schaltet er den Stromspiegel aktiv. Andernfalls sperrt er den Stromspiegel. Somit erfährt die Schwingung während der negativen Halbwelle eine Mitkopplung. Während der positiven Halbwelle wird die Energie des Resonanzkreises LC genutzt, um die Schwingung aufrecht zu erhalten.

Die Schwingfrequenz wird durch die Resonanz des LC-Schwingkreises bestimmt und kann somit durch die geeignete Wahl von L und C festgelegt werden.

Die in den Resonanzkreis LC eingekoppelte Leistung ist direkt proportional zum Strom, den der Stromspiegel T1, T2 einspeist. Somit kann durch Vorgabe des eingespeisten Stroms die Sendeamplitude einfach gesteuert werden. In einem integrierten Schaltkreis stehen dafür geeignete Konstantströme bereit, die über gängige Maßnahmen eingestellt werden können. Durch geeignete Wahl des Spiegelverhältnisses n:1 des Stromspiegels kann der Ansteuerstrom des Stromspiegels um das Verhältnis n geringer sein als der an den Schwingkreis abgegebene Strom. Als maximale Sendeamplitude ist die Spannung VP erreichbar. Der verfügbare Spannungsbereich wird damit optimal ausgenutzt.

Die Steuerung des eingespeisten Stroms ermöglicht nicht nur einen Abgleich der Sendeamplitude, sondern gestattet auch eine genaue Begrenzung des der Batterie entnommenen Stroms. Durch Programmierung kann so ein Abgleich der Exemplarsteuerungen der integrierten Schaltung und der externen Bauelemente erfolgen.

Zum Anregen der Schwingung ist im Einschaltmoment das Anlegen eines kurzen Stromimpulses erforderlich. Diese Aufgabe übernimmt die Anlaufschaltung AS, die zu Beginn die Stromspiegelschaltung mit einem Strompuls geeigneter Länge anregt. Erst nach diesem Impuls übernimmt der Komparator K die Kontrolle des Stromspiegels.

Die Trimmschaltung TS dient dazu, den Strom an die eingesetzten Bauelemente exakt anzupassen.

Eine Änderung des Steuerstroms I führt zu einer proportionalen Änderung der Amplitude der Schwingung, womit eine entsprechende Amplitudenmodulation erzielbar ist. Mit einer geeigneten Modulatorschaltung für den Strom I kann die Struktur somit zur Generierung eines AM-Sendesignals verwendet werden. In FIG 2 ist ein entsprechender Steuerungseingang S für die Stromquelle I angedeutet. In Abhängigkeit eines Steuersignals S wird der Strom variiert und damit das Sendesignal amplitudenmoduliert. Die übrigen Bauelemente der Schaltung von FIG 2 entsprechen denen von FIG 1.

Eine weitere Ausführungsform der vorliegenden Erfindung ist in FIG 3 dargestellt. Hier ist eine Möglichkeit zur Änderung der Sendefrequenz durch Zuschaltung einer Kapazität C aufgezeigt. Die Resonanzfrequenz des LC-Kreises wird um einen definierten Wert herabgesetzt, wenn der Transistor T3 durchgeschaltet wird. Angesteuert wird der Transistor 3 durch ein FSK-Signal, so dass eine Modulation entsprechend dem sogenannten frequency-shift-keying durchgeführt werden kann. Selbstverständlich kann der Transistor T3 auch durch ein anderes Frequenzmodulationssignal angesteuert werden.

Durch geeignete Zuschaltung von Trimm-Kondensatoren C4 bis Ck über Schalttransistoren T4 bis Tk ist außerdem eine Trimmung der Resonanzfrequenz zum Ausgleich von Bauelementtoleranzen möglich. Die Schalttransistoren T3 bis Tk und auch alle Trimmkondensatoren können auf dem integrierten Schaltkreis des Hörgeräts integriert sein. Damit kann die gesamte Schaltung gemäß einer der Figuren 1 bis 3 auf einem IC, allenfalls mit Ausnahme des Bauteils L, integriert sein, wobei die Spule L in einem induktiven Übertragungssystem als Antenne verwendet werden kann.

Eine derartige, oben beschriebene Schaltung gewährleistet den Betrieb mit im Hörgerät üblichen Versorgungsspannungen sowie eine genaue und einfache Einstellung der Sendeamplitude. Maximal ist ohne spezielle Beschaltung eine Sendeamplitude bis zur doppelten Betriebsspannung erreichbar. Bei Verwendung geeigneter Spannungserhöhungsschaltungen können auch höhere Spannungen erzeugt werden. Vorzugsweise werden als Modulationsverfahren die AM und das FSK verwendet. Durch die zuschaltbaren Kondensatorelemente ist ein einfacher Abgleich der Sendefrequenz möglich.

## Patentansprüche

1. Hörgerät mit einer Datenübertragungseinrichtung, welche aufweist
- eine modulierbare Oszillatorschaltung (L, C) zur Erzeugung eines veränderbaren Sendesignals und
- eine Antenneneinrichtung zum Abstrahlen des Sendesignals und zum Empfangen eines Signals, wobei
- die Oszillatorschaltung (L, C) eine Spuleneinrichtung (L) umfasst, die als die Antenneneinrichtung verwendet ist, und
- die Oszillatorschaltung (L, C)einen LC-Schwingkreis umfasst,
**dadurch gekennzeichnet, dass**
- die Datenübertragungseinrichtung einen Ansteuerschaltkreis aufweist, mit dem ausschließlich während einer negativen oder positiven Halbwelle der Schwingung der Oszillatorschaltung (L, C)eine einstellbare Energiemenge in die Oszillatorschaltung einspeisbar ist,
- der Ansteuerschaltkreis einen Stromspiegel, der von einer die Polarität der Schwingung überwachenden Komparatorschaltung angesteuert wird, umfasst,
- die Datenübertragungseinrichtung eine Trimmeinrichtung (C4, Ck; T4, Tk), welche an die Oszillatorschaltung (L, C) angeschlossen ist, zum Trimmen der Resonanzfrequenz der Oszillatorschaltung aufweist, und
- die Datenübertragungseinrichtung auf einem integrierten Schaltkreis integriert ist.

2. Datenübertragungseinrichtung nach Anspruch 1, wobei der ansteuernde Stromspiegel zur Steuerung der abzugebenden Sendeleistung und der Schwingungsamplitude verwendbar ist.

3. Datenübertragungseinrichtung nach einem der Ansprüche 1 bis 2, die eine Modulatorschaltung, welche an die Oszillatorschaltung (L, C) angeschlossen ist und die ein zuschaltbares Kondensatorelement (C3) umfasst, zur Frequenzmodulation der Schwingung der Oszillatorschaltung aufweist.

4. Datenübertragungseinrichtung nach Anspruch 1, wobei die Trimmeinrichtung (C4, Ck; T4, Tk) einen oder mehrere zuschaltbare Kondensatoren (C4, Ck) aufweist.

5. Datenübertragungseinrichtung nach einem der Ansprüche 1 bis 4, wobei ein Ansteuersignal (S) des Stromspiegels zur Erzeugung einer Amplitudenmodulation verwendbar ist.

## Claims

1. Hearing aid having a data transmission device, which has
- a modulatable oscillator circuit (L, C) for generating an alterable transmission signal, and
- an antenna device for radiating the transmission signal and for receiving a signal, where
- the oscillator circuit (L, C) comprises a coil device (L) which is used as the antenna device, and
- the oscillator circuit (L, C) comprises an LC resonant circuit,
**characterized in that**
- the data transmission device has an actuation circuit which can be used to feed an adjustable amount of energy into the oscillator circuit exclusively during a negative or positive half-cycle of the oscillation in the oscillator circuit (L, C),
- the actuation circuit comprises a current mirror which is actuated by a comparator circuit which monitors the polarity of the oscillation,
- the data transmission device has a trimming device (C4, Ck; T4, Tk), which is connected to the oscillator circuit (L, C), for trimming the resonant frequency of the oscillator circuit, and
- the data transmission device is integrated on an integrated circuit.

2. Data transmission device according to Claim 1, where the actuating current mirror can be used to control the transmission power which is to be output and the oscillation amplitude.

3. Data transmission device according to either one of Claims 1 and 2, which has a modulator circuit, which is connected to the oscillator circuit (L, C) and comprises a connectable capacitor element (C3), for frequency modulating the oscillation in the oscillator circuit.

4. Data transmission device according to Claim 1, where the trimming device (C4, Ck; T4, Tk) has one or more connectable capacitors (C4, Ck).

5. Data transmission device according to one of Claims 1 to 4, where an actuation signal (S) from the current mirror can be used to produce an amplitude modulation.

## Revendications

1. Prothèse auditive ayant un dispositif de transmission de données, qui a
- un circuit (L, C) d'oscillateur modulable pour la production d'un signal d'émission qui peut être modifié et
- un dispositif d'antenne pour l'émission du signal d'émission et pour la réception d'un signal, dans laquelle
- le circuit (L, C) d'oscillateur comprend un dispositif (L) à bobine, qui est utilisé comme dispositif d'antenne et
- le circuit (L, C) d'oscillateur comprend un circuit oscillant LC,
**caractérisée en ce que**
- le dispositif de transmission de données a un circuit de commande, par lequel une quantité d'énergie réglable peut être injectée dans le circuit d'oscillateur, exclusivement pendant une demi onde négative ou positive de l'oscillation du circuit (L, C) d'oscillateur,
- le circuit de commande comprend un miroir de courant, qui est commandé par un circuit comparateur, contrôlant la polarité de l'oscillation,
- le dispositif de transmission de données a un dispositif (C4, Ck ; T4, Tk) d'équilibrage, qui est raccordé au circuit (L, C) d'oscillateur pour l'équilibrage de la fréquence de résonance du circuit d'oscillateur et
- le dispositif de transmission de données est intégré à un circuit intégré.

2. Dispositif de transmission de données suivant la revendication 1, dans lequel le miroir de courant de commande peut être utilisé pour la commande de la puissance d'émission à céder et de l'amplitude de l'oscillation.

3. Dispositif de transmission de données suivant l'une des revendications 1 à 2, qui a un circuit de modulateur, lequel est raccordé au circuit (L, C) d'oscillateur et qui a, pour la modulation de la fréquence de l'oscillation du circuit d'oscillateur, un circuit de modulateur, qui est raccordé au circuit (L, C) d'oscillateur et qui comprend un élément (C3) de condensateur pouvant être mis en circuit.

4. Dispositif de transmission de données suivant la revendication 1, dans lequel le dispositif (C4, Ck ; T4, Tk) d'équilibrage a un ou plusieurs condensateurs (C4, Ck) pouvant être mis en circuit.

5. Dispositif de transmission de données suivant l'une des revendications 1 à 4, dans lequel un signal (S) de commande du miroir de courant peut être utilisé pour la production d'une modulation d'amplitude.
